# EUROPÄISCHE PATENTSCHRIFT

(11) **EP 3 405 741 B1**
(45) Veröffentlichungstag und Bekanntmachung des Hinweises auf die Patenterteilung: **18.12.2019**
(21) Anmeldenummer: 16876971.9
(22) Anmeldetag: 23.12.2016
(51) Int. Cl.: F41A 21/30

(54) **SCHALLDÄMPFER FÜR EINE SCHUSSWAFFE**
SILENCER FOR A FIREARM
SILENCIEUX DESTINÉ À UNE ARME À FEU

(30) Priorität: 18.01.2016 DE 102016000429
(43) Veröffentlichungstag der Anmeldung: 28.11.2018
(73) Patentinhaber: Prime Manufacturing Group Limited (BVI), Road Town, Tortola (VG)
(72) Erfinder: BELYKOV, Demyan, 107061 Moskau (RU); STRECHINSKI, Dmitri, 4666222 Herzelia Petuah (IL)
(74) Vertreter: Schmid, Nils T.F.
(86) Internationale Anmeldenummer: PCT/EP2016/082522
(87) Internationale Veröffentlichungsnummer: WO 2017/157499

(56) Entgegenhaltungen:
- WO-A1-2012/045119
- WO-A1-2014/076356
- DE-A1-102011 116 060
- GB-A- 356 224
- US-A- 2 765 706
- US-A1- 2010 163 336

## Beschreibung

Die Erfindung betrifft einen Schalldämpfer für eine Schusswaffe, insbesondere eine automatische oder halbautomatische Schusswaffe, eine Repetierwaffe, einen Einzel- oder Mehrlader mit einem Außenrohr, das einen Hohlkörper des Schalldämpfers begrenzt. In dem Hohlkörper des Schalldämpfers sind sämtliche Schalldämpferelemente, wie Dämpfungs- und/oder Reflexionselemente und Schallrichtungselemente angeordnet.

Ein Schalldämpfer ist aus DE 1 553 874 A1 bekannt. Der Schalldämpfer ist für eine Handfeuerwaffe vorgesehen und umfasst ein Außenrohr, an dem eine Vielzahl von trichterförmigen Wandeinsätzen angebracht ist, die miteinander fluchtende Geschossdurchtrittsöffnungen aufweisen. In dem der Schusswaffe zugewandten Eingangsbereich des Hohlkörpers ist ein Innenrohr angeordnet, das eine Vielzahl von radialen Durchlassöffnungen in einer geradlinigen Langlochform aufweist, die einen Mündungsgastransfer radial in an der Außenseite des Innenrohrs angeordnete Ringraumabteile zulässt, in denen ein schallabsorbierendes Füllmaterial, wie ein Poren aufweisendes Material oder ein feines Drahtgewebe angeordnet ist, um die Schallabsorptionseffektivität des Schalldämpfers zu erhöhen. Durch die Durchlassöffnungen gelangen Gas- und Druckwellen in die äußeren Ringkammerabteile, die bis auf die Austauschöffnung gasdicht in sich geschlossen sind, um durch Reflexion und Absorption Schallwellen des Mündungsknalls zumindest teilweise auszulöschen und zu tilgen. Insbesondere bei Schnellschusssalven mit mehreren kurzfristig hintereinander abgegebenen Schüssen besteht das spezielle Problem des Abführens von Mündungsgasen, die an der Mündung des Waffenrohres expandieren. Dort verbrennen auch unverbrannte Pulverrückstände schlagartig, welcher Effekt als Mündungsfeuer oder Feuerball an der Mündung bekannt ist. Der Schalldämpfer soll die Entspannung und Abkühlung des Gases kontrollieren und eine schlagartige Deflagration vermeiden. Insbesondere bei Überschallgeschossen ist der Mündungsknall erheblich, sobald ein auf Überschall beschleunigtes Projektil auf atmosphärischem Druck am Waffenrohrende trifft. Der Schalldämpfer soll dazu geeignet sein, die Explosionswärme an die Umgebung effektiv abzugeben, um eine thermische Überbelastung der Schalldämpferelemente zu vermeiden.

Es zeigte sich, dass bei hohen Schussfrequenzen die bekannten Schalldämpfer einer starken thermischen Belastung und Gasdrucklast ausgesetzt sind, welche zugunsten besserer Schallabsorption steigt. Bei den hohen Schussfrequenzen, die bei modernen automatischen oder halbautomatischen Schusswaffen noch erhöht werden, summiert sich der Mündungsknallgasdruck und lässt die thermische Last ansteigen, so dass selbst durch das Innenrohr geschützte Füllmaterialien oder Schallreflexions- oder Schallabsorptionselemente beschädigt werden können. DE 10 2011 116 060 A1 offenbart einen Schalldämpfer gemäß dem Oberbegriff der Anspruch 1.

Es ist Aufgabe der Erfindung, die Nachteile des Stands der Technik zu überwinden, insbesondere einen Schalldämpfer für eine Schusswaffe, insbesondere eine Repetierwaffe, eine automatische oder halbautomatische Schusswaffe, einen Einzel- oder Mehrlader bereitzustellen, wobei insbesondere der oben genannte bekannte Schalldämpfer mit so wenig Umbau wie möglich zu verbessern gilt und/oder selbst bei hohen Schussfrequenzen und bei Erhalt einer ausreichenden Schallabsorption und Funkenschlaglöschung eine thermische und mechanische Beständigkeit verbessert ist.

Diese Aufgabe wird durch die Merkmale von Anspruch 1 gelöst. Danach ist ein Schalldämpfer für eine Schusswaffe, insbesondere eine Repetierwaffe, eine automatisch oder halbautomatische Schusswaffe, einen Einzel- oder Mehrlader oder dergleichen, vorgesehen. Der Schalldämpfer hat ein Außenrohr, das üblicherweise durch ein zylindrisches Metallrohr gebildet ist, das an seiner geschlossenen Mantelumfangsfläche keine Öffnung aufweist. Das Außenrohr kann mehrteilig ausgebildet sein, um die Montage von Schallreflexions- und/oder -absorptionselementen und/oder Mündungsgasumleitelementen in das Innere des Schalldämpfers zu vereinfachen. Das Außenrohr definiert innenseitig einen Hohlkörper des Schalldämpfers, in dem ein Innenrohr angeordnet ist, das innenseitig einen Geschosskanal des Schalldämpfers in Radialrichtung begrenzt. Das Innenrohr ist dazu ausgelegt, wenigstens ein Schallreflexions- und/oder Absorptionselement, wie eine Schallprallwand mit Geschossdurchtrittsöffnung, beispielsweise ein Prallblech mit der Geschossdurchtrittsöffnung, fest zu tragen. Erfindungsgemäß hat der Schalldämpfer einen Ringraum, der in Radialrichtung innenseitig von einem Innenrohr und radial außenseitig von einem Außenrohr begrenzt ist. Vorzugsweise erstreckt sich der Ringraum über die gesamte Axiallänge des Schalldämpfers. In dem Ringraum ist gegebenenfalls ein schallabsorbierendes Füllmaterial und/oder eine schallabsorbierende Auskleidung angeordnet. Vorzugsweise ist das Füllmaterial ein poriges Material, wie ein Metallschaum, oder ein Geflecht, Gewebe, Gestrick oder Fließ insbesondere aus Metall (Draht) oder einem anderen wärmebeständigen Material. Das Innenrohr schützt das Füllmaterial und/oder die Auskleidung vor unmittelbaren thermischen und mechanischen Belastungsspitzen durch das Mündungsgas. Der Schalldämpfer hat eine der Waffe zugewandte Stirnwand mit einer zentralen Geschosseintrittsöffnung, über die das von der Schusswaffe abgefeuerte Geschoss in den Schalldämpfer eintreten kann, wobei dem Geschoss Mündungsgas vor- und nachfolgt. Des Weiteren hat der erfmdungsgemäße Schalldämpfer eine von der Waffe abgewandte Stirnendwand mit einer zentralen Geschossaustrittsöffnung, aus der das Geschoss den Schalldämpfer verlässt. Um eine kühlende insbesondere zirkulierende Mündungsgasaustauschströmung zwischen dem Geschosskanal und dem Ringraum zu gewährleisten, ist in dem Innenrohr wenigstens eine Austauschöffnung, vorzugsweise eine Vielzahl von Austauschöffnungen eingebracht. Des Weiteren ist in der Stirnendwand insbesondere auf radialer Höhe des Ringraums zusätzlich wenigstens eine Entlüftungsöffnung, vorzugsweise zwei, drei, mehr als drei, vier und fünf, vorzugsweise weniger als zehn Entlüftungsöffnungen eingebracht, um das Gas an die Atmosphäre nach außen abzugeben. Des Weiteren stellt der Ringraum eine direkte, ununterbrochene Gaskommunikation zwischen der wenigstens einen Austauschöffnung, durch die das Mündungsgas in den Ringraum gelangt, und der wenigstens einen Entlüftungsöffnung ausschließlich längs des Ringraums bereit, wobei klar sei, dass nicht sämtliches Mündungsgas, das über die wenigstens eine Austauschöffnung in den Ringraum gelangt, notwendigerweise aus der wenigstens einen Entlüftungsöffnung austritt. Es wurde festgestellt, dass bei einer Vielzahl von abgegebenen Schüssen der Gasdruck innerhalb des Geschosskanals deutlich größer als in dem Ringraum ist, so dass aufgrund der direkten Gaskommunikation mit der Entlüftungsöffnung ein Großteil des Mündungsgases, das in den Ringraum geströmt ist, auch über die wenigstens eine Entlüftungsöffnung an die Außenseite des Schalldämpfers abgegeben werden kann.

Insbesondere wenn der gesamte Ringraum über dessen gesamte Längserstreckung ein schallabsorbierendes Material, wie das porige Material, enthält, ist ein Funkenschlag aus der Entlüftungsöffnung vermieden. Allerdings zeigt sich auch, dass bei spaltförmigen Ringräumen mit einem Radialabstand von wenigen Millimetern oder wenigen Zentimetern je nach Kaliber, eine Funkenfortsetzung selbst bei von dem Füllmaterial unbelegten Ringraum ausgeschlossen werden kann.

Erfindungsgemäß ist der Ringraum derart gestaltet, dass innerhalb des Ringraums über die wenigstens eine Austauschöffnung eingeströmtes Mündungsgas an der wenigstens einen Entlüftungsöffnung verlassen kann, ohne dafür den Ringraum verlassen zu müssen. Dies wird aufgrund des Anbringens der zusätzlichen Entlüftungsöffnungen an der Stirnendwand erreicht, die mit insbesondere jeder Austauschöffnung in dem Innenrohr in Verbindung oder Kommunikation steht. Diese direkte Gaskommunikation zwischen der wenigstens einen Austauschöffnung und der wenigstens einen Entlüftungsöffnung biete eine hervorragende Entlüftung des Schalldämpfers und damit einen Kühl- und Druckentlastungsmechanismus, so dass selbst bei hochfrequenten Schusssalven die Funktionselemente innerhalb des Schalldämpfers, selbst wenn sie auf klassische Weise ausgeführt sind, unbeschädigt bleiben.

Bei einer Weiterbildung der Erfindung begrenzt das Innenrohr den Ringraum derart, dass in den Hohlkörper einströmendes Gas ausschließlich über den Geschosskanal und der wenigstens einen Austauschöffnung in den Ringraum gelangt. Mit dem kontrollierten Zuführen ist gewährleistet, dass das Innenrohr entsprechend der zu erwartenden Belastung dimensioniert wird. Dabei ist zu beachten, dass die Abmessung der wenigstens einen Austauschöffnung insbesondere bei einer multiplen Anordnung von Austauschöffnungen zu keiner zu starken Schwächung des Innenrohrs führt.

Bei einer bevorzugten Ausführung der Erfindung erstreckt sich der Ringraum im Wesentlichen über seine gesamte Länge zwischen den Stirnwänden im Wesentlichen gasdurchlässig und/oder barrierefrei. Vorzugsweise sind keine radial vorstehenden, entweder an der Innenseite des Außenrohrs oder an der Außenseite des Innenrohrs angeordnete, radiale Ringraumeinschnürung vorgesehen, wodurch ein ungehindertes Durchströmen des Mündungsgases längs des Ringraums sichergestellt ist.

Alternativ kann in dem Ringraum eine oder mehrere gasdurchlässige Radialwände zum Unterteilen des Ringraums in mehrere Ringraumabteile angeordnet sein, so dass beispielsweise unterschiedliche Füllmaterialien und/oder Auskleidungen in die jeweiligen unterschiedlichen Ringraumabteile angeordnet werden können. Auf diese Weise kann eine positionsindividuelle Abstimmung des Absorptions- und Reflexionsverhaltens des Schalldämpfers erreicht werden. Die gasdurchlässige Radialwand kann perforiert oder wenigstens einen Durchgang zwischen benachbarten Ringraumabteilen aufweisen, damit die direkte Gaskommunikation zwischen der Austauschöffnung und der Entlüftungsöffnung längs und in dem Ringraum bereitgestellt ist.

Bei einer bevorzugten Ausführung der Erfindung umläuft der Ringraum insbesondere gleichmäßig konzentrisch vollständig das Innenrohr. Ein Radialabstand zwischen dem Außenrohr und dem Innenrohr kann vorzugsweise kleiner als der Radius des zylindrischen Innenrohrs sein, insbesondere kleiner als die Hälfte, ein Drittel oder ein Viertel des Radius des zylindrischen Innenrohrs sein, um insbesondere die oben genannten Innenraumspalt zu bilden. Vorzugsweise ist der Axialabstand zwischen der Innenseite des Außenrohres und der Außenseite des Innenrohres kleiner als 30% des Außendurchmessers des Außenrohrs des Schalldämpfers, vorzugsweise ist der Axialabstand kleiner als 25% oder 20%. Bei einer bevorzugten Ausführung liegt der Radialabstand zwischen 5% und 30%, insbesondere 5% und 15%. Vorzugsweise ist der Axialabstand nicht kleiner als 5% bezüglich des Außendurchmessers des Außenrohrs.

Vorzugsweise ist der Radialabstand zwischen dem Außenrohr und dem Innenrohr in Umfangsrichtung und/oder in Geschossflugrichtung des Ringraums konstant gleich groß. Alternativ und zusätzlich kann das Außenrohr und das Innenrohr ein zylindrisches Metallrohr mit einer Wanddicke von wenigstens 0,5 mm und höchstens 10 mm sein. Vorzugsweise ist eine Wanddicke von 1 mm bis 3 mm zu wählen.

Bei einer bevorzugten Ausführung der Erfindung ist der Geschosskanal in mehrere Kanalabteilte unterteilt. Des Weiteren kann insbesondere das Innenrohr im Verlauf einer an die Geschosszutrittsöffnung anschließende Kanalexpansionskammer wenigstens eine Austauschöffnung mit einem zumindest teilweise geradlinigen Öffnungsrand ausbilden. Insbesondere ist die wenigstens eine Austauschöffnung vorzugsweise im Bereich der Kanalexpansionskammer mehreckig, insbesondere sechseckig, vorzugsweise wabenzellförmig gestaltet. Es können mehrere in axialer Geschossflugrichtung versetzte Reihen Austauschöffnungen im Bereich der Kanalexpansionskammer in dem Innenrohr ausgebildet sein. Vorzugsweise umfasst jede Reihe mehrere in Umfangsrichtung versetzte, insbesondere auf gleicher axialer Höhe angeordnete Austauschöffnungen, wobei insbesondere axial benachbarte Austauschöffnungen von axial benachbarten Reihen in Umfangsrichtung zueinander versetzt sind. Vorzugsweise sind alle in dem Innenrohr ausgebildete Austauschöffnungen im Bereich der Kanalexpansionskammer und/oder einer noch später erläuterten Kanalzwischenkammer gleich dimensioniert und gestaltet.

Vorzugsweise ist die Kanalexpansionskammer in axialer Geschossflugrichtung durch ein insbesondere erstes Schallreflexionselement begrenzt, das als Schallprallplatte, insbesondere Prallblech, mit Geschossdurchtrittsöffnung ausgestaltet sein kann. Des Weiteren kann das insbesondere erste Schallreflexionselement einen die Geschossdurchtrittsöffnung bildenden Zentralbereich aufweisen, der trichterförmig hin zur Geschossdurchtrittsöffnung verjüngend ausgebildet ist, wobei insbesondere die Verjüngungsrichtung der Geschossflugrichtung entgegen gesetzt ist. Alternativ und zusätzlich dazu kann an einer insbesondere ersten, die Kanalexpansionskammer in axialer Geschossflugrichtung begrenzenden Schallreflexionselement mit Geschossdurchtrittsöffnung eine Kanalzwischenkammer angeschlossen sein, in der vorzugsweise wenigstens eine zweite, insbesondere identisch zu der wenigstens einen ersten Austauschöffnung ebenfalls in der Kanalexpansionskammer geformte Austauschöffnung in dem Innenrohr eingebracht sein. Vorzugsweise ist die Kanalzwischenkammer von einem zweiten Schallreflexionselement mit Geschossdurchtrittsöffnung in axialer Geschossrichtung begrenzt, wobei insbesondere das zweite Schallreflexionselement als Schallprallplatte, insbesondere Prallblech, ausgestaltet ist. Vorzugsweise hat das zweite Schallreflexionselement ein die Geschossdurchtrittsöffnung bildenden Zentralbereich, der trichterförmig insbesondere hin zur Geschossdurchtrittsöffnung verjüngend ausgebildet ist, wobei insbesondere die Verjüngungsrichtung der Geschossflugrichtung entgegengesetzt ist und/oder das zweite Schallreflexionselement im Wesentlichen gleich dem ersten Schallreflexionselement gestaltet ist.

Bei einer Weiterbildung der Erfindung ist an dem Innenrohr wenigstens ein sich radial nach innen erstreckendes Schallreflexionselement, wie eine Schallprallplatte, insbesondere ein Prallblech, insbesondere fest getragen. Das wenigstens eine Schallreflexionselement ist mit einer Geschossdurchtrittsöffnung versehen und/oder an der axialen Stelle des Schallreflexionselements ist eine weitere Austauschöffnung insbesondere eine dritte Austauschöffnung, in dem Innenrohr angeordnet. Die weitere Austauschöffnung erstreckt sich bezüglich der axialen Stelle des Schallreflexionselements axial flugaufwärts und flugabwärts an dem Schallreflexionselement vorbei. Dabei kann das Schallreflexionselement an dem Innenrohr befestigt sein, insbesondere vorzugsweise über eine Übergangs- und Presspassung. Das Schallreflexionselement kann sich über die Geschossflugachse radial hinaus zur weiteren Austauschöffnung derart radial erstrecken, dass das Mündungsgas, das das Schallreflexionselement passiert, radial nach außen in die Ringkammer umgelenkt wird, um es insbesondere der weiteren oder dritten Austauschöffnung zuzuführen, die größer als, vorzugsweise doppelt so groß wie die wenigstens eine erste Austauschöffnung ist.

Bei einer bevorzugten Ausführung der Erfindung ist das Schallabsorptions- und/oder - reflexionselement vorzugsweise mittels eines Pass- oder Pressstifts an dem Innenrohr lösbar befestigt. Dabei kann der Pass- oder Pressstift in eine Bohrung jeweils in dem Innenrohr und gegebenenfalls in einer am Innenrohr anliegenden Tragbasis des Schallreflexions- und/oder Absorptionselements eingesetzt sein. Das Schallreflexions- und/oder Absorptionselement per se kann auch in einer in dem Innenrohr ausgebildeten Schlitzaussparung gemäß einer Übergangs- oder Presspassung fest eingesetzt sein.

Bei einer Weiterbildung der Erfindung ist eine von der Stirnwand begrenzte Endkammer radial durch das Innenrohr begrenzt, in dem wenigstens ein weiteres, insbesondere drittes Schallreflexionselement, wie eine Schallprallplatte, vorzugsweise ein Prallblech, mit Geschossdurchtrittsöffnung vorgesehen ist. Vorzugsweise sind drei, vier, fünf oder mehr Schallreflexionselemente insbesondere der gleichen Bauart in der Kanalendkammer an dem Innenrohr befestigt. Die Schallreflexionselemente sind insbesondere in dem gleichen Axialabstand zueinander angeordnet, wobei insbesondere das Schallreflexionselement neben der Geschossdurchtrittsöffnung eine Bypassöffnung im Wesentlichen auf radialer Höhe des Innenrohrs aufweist, insbesondere mit einer zweiten Ausgangsöffnung in dem Innenrohr derart kombiniert ist, dass Mündungsgas zumindest teilweise an dem Schallreflexionselement radial nach außen zu der Bypassöffnung umgelenkt und zumindest teilweise in die zweite Ausgangsöffnung in den Ringraum eingeleitet wird.

Bei einer bevorzugten Ausführung der Erfindung sind mehr als zwei oder drei Entlüftungsauslässe, vorzugsweise vier oder mehr Entlüftungsauslässe, an der Stirnendwand eingearbeitet, die vorzugsweise eine insbesondere bogenförmige Langlochform aufweisen. Zusätzlich kann die wenigstens eine langlochförmige Entlüftungsöffnung in dessen Durchlassöffnung eine kontinuierliche Langlocherstreckung aufweisen, wobei vorzugsweise eine gemeinsame Bogenlinie der Entlüftungsöffnung auf einer Kreisbahn konzentrisch zur Mittelachse des Schalldämpfers liegt. Der Radius der Kreisbahn ist kleiner als der Radius des Außenumfangs des Außenrohrs und größer als der Radius der Geschossaustrittsöffnung. Eine konstante Lochbreite der langlochförmigen Entlüftungsöffnung ist vorzugsweise kleiner als die größte Querschnittsabmessung der Geschossaustrittsöffnung. Vorzugsweise ist eine Lochbreite der langlochförmigen Entlüftungsöffnung kleiner als ein Fünftel, ein Sechstel oder eine Siebtel des Außendurchmessers des Außenrohres. Vorzugsweise bildet die insbesondere bogenförmige Langloch-Entlüftungsöffnung mehr als 10%, 20% oder 30% der gesamten Stirnendwandfläche. Alternativ oder zusätzlich kann weniger als 90% oder 80%, vorzugsweise zwischen 40% und 80% durch das starre Material, wie Metall, an der Stirnwand realisiert sein.

Bei einer bevorzugten Ausführung der Erfindung schließt das Innenrohr unmittelbar an einer Innenseite der Stirnendwand, die Geschossaustrittsöffnung umgreifend, an, so dass sämtliches in dem Hohlkörper des Schalldämpfers eintretendes Mündungsgas über die Geschosseintrittsöffnung in den Geschosskanal gelangt. Vorzugsweise ist das Innenrohr an einer Innenseite der Stirnendwand gasdicht befestigt, so dass Mündungsgas ausschließlich über die wenigstens eine Austauschöffnung in den Ringraum gelangen kann. Vorzugsweise erstreckt sich das Innenrohr entlang der gesamten Längserstreckung des Hohlkörpers hin zur Geschossaustrittsöffnung. Das Innenrohr kann an einer Innenseite der Stirnendwand gasdicht befestigt sein, so dass insbesondere Mündungsgas zwischen dem Ringraum und dem Geschosskanal ausschließlich über die wenigstens eine Austauschöffnung hin und her strömen und insbesondere kühlend zirkulieren kann. Vorzugsweise ist ein Verhältnis zwischen der gesamten Umfangsfläche des Innenrohrs zur Durchtrittsquerschnittsfläche der wenigstens einen Austauschöffnung in der Stirnwand größer als 1, vorzugweise größer als 2 oder 3.

Bei einer bevorzugten Ausführung der Erfindung ist das schallabsorbierende Füllmaterial ein poriges Material, wie ein schaumartiges Material, beispielsweise ein Metallschaum, oder ein Drahtgeflecht oder -gestrick, insbesondere aus Metall oder einem anderen thermisch beständigen Material.

Bevorzugte Ausführungen sind in den Unteransprüchen angegeben.

Weitere Eigenschaften, Vorteile und Merkmale der Erfindung werden durch die folgende Beschreibung einer bevorzugten Ausführung der Erfindung anhand der beiliegenden Zeichnungen deutlich, in denen zeigen:
- Figur 1: eine perspektivische Ansicht des erfindungsgemäßen Schalldämpfers;
- Figur 2: eine Seitenansicht des Schalldämpfers gemäß Figur 1;
- Figur 3: eine Querschnittsansicht entlang der Schnittlinie III-III gemäß Figur 2;
- Figur 4: eine perspektivische Querschnittsansicht des erfindungsgemäßen Schalldämpfers nach den Figuren 1 bis 3;
- Figur 5: eine weitere perspektivische Querschnittsansicht, die gegenüber der in Figur 4 gezeigten Ansicht um 90° gedreht ist;
- Figur 6: ein erfindungsgemäßer Schalldämpfer ohne die in Figuren 1 bis 5 dargestellte, bereits montierte Mündungsbremse; und
- Figur 7: eine Explosionsansicht des erfindungsgemäßen Schalldämpfers, der an eine Mündungsbremse zu montieren ist

In den Figuren 1 bis 7 ist der erfindungsgemäße Schalldämpfer im Allgemeinen mit der Bezugsziffer 1 versehen. Der erfindungsgemäße Schalldämpfer 1 hat als Hauptbestandteile ein Außenrohr 3 mit einer zylindrischen Querschnittsform, ein mit Aussparungen durchsetztes Innenrohr 5 zylindrischen Querschnitts, eine Stirnendwand 7, welche eine Geschossaustrittsöffnung 11 definiert sowie eine mit der Schusswaffe (nicht dargestellt) zu koppelnde Stirnwand 13 mit einer Geschosseintrittsöffnung 15, wobei die schusswaffenseitige Stirnwand 13 durchaus optional ersetzt werden kann durch schalldämpferfremde Bauelemente, wie eine Mündungsbremse 17, welche über eine lösbare Befestigungseinrichtung 19 mit dem Schalldämpfer 1 gekoppelt werden kann. Beide Stirnwandenden 7, 13 sind in das Innenrohr 5 jeweils endseitig geschraubt (Schraubverbindung 21).

Das Außenrohr 3 ist zwischen den Stirnenden 7, 13 je nach Verschraubungssituation axial verspannt. Die Axialrichtung wird durch die Geschossflugrichtung G festgelegt. Um die Verspannungs- und Verschraubungskräfte aufzubringen, kann die Geschossaustrittsöffnung 11 zum Eingriff eines Imbusschlüssels mehreckig oder mehrkantig ausgeführt sein.

Das Innenrohr 5 liegt innenseitig konzentrisch zum Außenrohr 3 und definiert innenseitig den Geschosskanal 21, durch den das Geschoss (nicht dargestellt) von der Geschosseintrittsöffnung 15 zur Geschossaustrittsöffnung 11 fliegt. Das Außenrohr 3 begrenzt innenseitig den gesamten Schallkörperhohlraum.

Zwischen der Innenseite des Außenrohrs 3 und der Außenseite des Innenrohrs 5 ist ein Ringraum 23 gebildet, der sich kontinuierlich in Umfangsrichtung und in Geschossflugrichtung G erstreckt. Dabei bleibt der Axialabstand zwischen der Innenseite des Außenrohrs 3 und der Außenseite des Innenrohrs 5 in Umfangsrichtung und in axialer Geschossflugrichtung G konstant. Der Axialabstand a kann generell erfindungsgemäß kleiner als 40% des Außendurchmessers D des Außenrohres 3 sein. Vorzugsweise ist der Axialabstand a kleiner als 25%, 20% oder 15% des Außendurchmessers D. In dem beschriebenen Fall ist der Axialabstand a etwa bei 10% gegenüber dem Außendurchmesser D. Der Axialabstand a soll allerdings nicht kleiner als 5% gegenüber dem Außendurchmesser D sein.

Der Ringraum 23 erstreckt sich von der Stirnwand 15 durchgängig ohne Radialbarriere oder Wandeinzüge auf die gegenüberliegende Seite zur Stirnendwand 7. Im Wesentlichen auf radialer Höhe des Ringraums 23 sind mehrere Entlüftungsöffnungen 25 in der Stirnendwand 7 eingebracht. Die Entlüftungsöffnungen 25 sind, wie in Figur 1 ersichtlich ist, in einer gebogenen Langform gestaltet, wobei eine Bogenlinie längs einer Kreislinie mit konstantem Radialabstand zur Achse G verläuft. Die fünf Entlüftungsöffnungen 25 erstrecken sich konzentrisch um die Geschossaustrittsöffnung 11 und sind vollständig in das Material der Stirnendwand 7 eingebracht. Es ist auch möglich, dass die Entlüftungsöffnungen 25 zumindest teilweise, insbesondere radial außen von der Innenseite oder einem Innenabsatz des Außenrohres 3 begrenzt sind. Mit der Geschossaustrittsöffnung 11 bilden die Entlüftungsöffnungen 25 vom Gesamtinnenquerschnitt des Außenrohres 3 mehr als 10% Querschnittsfläche, wobei der Rest durch das Material, insbesondere das starre Material, wie Metall, der Stirnendwand 7 verwirklicht ist.

Die Stirnendwand 7 hat einen axial nach innen ragenden Fortsatz, der an die imbusschlüsselförmige Geschossaustrittsöffnung 11 im Wesentlichen kontinuierlich anschließt.

Eingangsseitig umfasst der Schalldämpfer 1 eine Kanalexpansionskammer 31, die flugaufwärts von dem Stirnende 13 sowie stromabwärts von einem Schallreflexionselement begrenzt ist, das in dem in den Figuren dargestellten Beispiel als Schallprallplatte 33 realisiert ist. Die kanalexpansionskammerseitige, erste Schallprallplatte 33 ist über einen Befestigungsstift 35 an dem Innenrohr 5 austauschbar befestigt und erstreckt sich von der Innenseite des Innenrohrs 3 in einem ersten Armabschnitt radial nach innen, an dem ein Zentralabschnitt 37 anschließt, der als Trichter ausgeführt ist. Der trichterförmige Zentralabschnitt 37 erstreckt sich verjüngend entgegen der Geschossflugrichtung G hin zur Stirnwand 13 und definiert koaxial eine erste Durchtrittsöffnung 41. Wie in den Figuren 3 bis 6 ersichtlich ist, ist das Innenrohr 5 in der Kanalexpansionskammer 31 mit einer Vielzahl von wabenzellenförmigen Austauschöffnungen 43 versehen, die einen Gastransfer zwischen dem durch das Innenrohr 5 begrenzten Geschosskanal 45, insbesondere der Kanalexpansionskammer 31 und dem Ringraum 23 ermöglicht. Das in den Ringraum 23 gelangende Mündungsgas kann aufgrund der kontinuierlichen, trennwandfreien Erstreckung des Ringraums 23 hin zur Stirnendwand 7 an den Entlüftungsöffnungen 25 austreten, ohne notwendigerweise wieder über eine in Axialrichtung G flugabwärts angeordnete weitere Austauschöffnung in den Geschosskanal 45 zurückkehren zu müssen.

Erfindungsgemäß kann in dem Ringraum 23 ein schallabsorbierendes Füllmaterial oder eine schallabsorbierende Auskleidung (beide nicht näher dargestellt) eingebracht sein, wobei sich das Füllmaterial oder die Auskleidung über die sämtlichen Bereiche des Ringraums 23 erstrecken kann und diesen vollständig ausfüllen kann.

Alternativ kann der Ringraum 23 mittels beispielsweise perforierter gasdurchlässiger Trennwände in Ringraumabteile unterteilt sein, um unterschiedliche schallabsorbierende Füllmaterialien und/oder schallabsorbierende Auskleidungen in den Ringraum 23 unterzubringen. Auf diese Weise kann die schallabsorbierende Wirkung längs der Geschossflugrichtung G positionsindividuell angepasst werden. Das Innenrohr 5 dient aufgrund der rohrartigen Struktur als Schutzblende für das schallabsorbierende Füllmaterial und/oder die schallabsorbierende Auskleidung in dem Ringraum 23.

Es sei klar, dass ein Gasaustausch zwischen dem Ringraum 23 und dem Geschosskanal 45 auch jenseits der Kanalexpansionskammer 31 vollzogen werden kann, so dass nicht sämtliches in den Ringraum 23 gelangendes Mündungsgas an den Entlüftungsöffnungen 25 an dem Schalldämpfer 1 austreten muss. Auch in den Geschosskanal 45 zurückkehrendes Mündungsgas kann über die Geschossaustrittsöffnung 11 aus dem Schalldämpfer 1 entweichen.

Wie in den Figuren 3 bis 7 ersichtlich ist, sind die Austauschöffnungen 43 in axial zueinander versetzten Reihen angeordnet, die sich im gleichen axialen Mittelabstand nebeneinander angeordnet erstrecken. Die Reihen sind im Wesentlichen gleich aufgebaut, so dass alle Abstände zwischen den wabenzellenförmigen Austauschöffhungen 43 auf einem Mindestabstand konstant sind, wodurch gewährleistet ist, dass keine zu starke Schwächung des Innenrohrs 5 durch Materialwegnahme stattfindet.

Gerade die besondere wabenzellige Sechseckform der Austauschöffnungen 43 gewährleistet eine hohe Anzahl von relativ großen Öffnungsquerschnitten ohne substantiell das Innenrohr 5 zu destabilisieren.

Wie insbesondere in Figur 6 ersichtlich ist, sind zwei benachbarte Reihen von Austauschöffnungen 43 in Umfangsrichtung um eine Austauschöffnungsbreite versetzt, so dass ein Mindestabstand bei Gewährleistung einer hohen Austauschöffnungsdichte nicht überschritten wird.

Flugabwärts zu der Kanalexpansionskammer ist eine Kanalzwischenkammer 51 vorgesehen, die flugaufwärts durch die erste Schallprallwand 33 begrenzt ist. In Umfangsrichtung ist der Kanalzwischenraum 51 durch das Innenrohr 5 begrenzt. Flugabwärts ist die Kanalzwischenkammer 51 durch eine zweite Schallprallwand 53 begrenzt, die in Form und Befestigung identisch zur ersten Schallprallwand 33 ausgeführt ist. In dem Innenrohrabschnitt der Kanalzwischenkammer 51 sind zwei Reihen wabenzellenförmiger Austauschöffnungen 43 vorgesehen. Die Kanalzwischenkammer 51 liegt in etwa auf axialer halber Länge der Gesamterstreckung des Schalldämpfers 1 und hat weniger als die Hälfte des Volumens der Kanalexpansionskammer 21.

Im flugabwärtigen Anschluss an die Kanalzwischenkammer 51 ist eine Kanalendkammer 55 ausgebildet, dessen axiale Ausdehnung etwa der der Kanalexpansionskammer 21 entspricht.

Die Kanalendkammer 55 ist flugaufwärtig von der zweiten Schallprallwand 53 und in Umfangsrichtung von dem Innenrohr 5 begrenzt, wobei die axiale Begrenzung flugabwärtig durch die Stirnendwand 7 realisiert ist. Mündungsgas innerhalb der Kanalendkammer 55 kann über die Geschossaustrittsöffnung 11 an die Außenseite des Schallkörpers gelangen.

In der Kanalendkammer 55 sind sechs zweite Schallreflexionselemente in Form eines zweiten Typs Schallprallwand angeordnet, die im Folgenden dritte Schallprallwand 57 genannt sein soll.

Zur Anbringung der dritten Schallprallwand 57 ist in dem Innenrohr 5 ein Befestigungsschlitz 63 geradlinig an einer axialen Stelle in das Innenrohr 5 eingebracht, in der die dritte Schallprallwand 57 eingesetzt und befestigt werden kann. Hierzu könnte eine Press- oder Übergangspassung in Betracht gezogen werden. Zum Montieren der Schallreflexionselemente im Inneren des Schalldämpfers 1 ist das Außenrohr 3 mehrteilig gebildet.

Jedes Schallprallelement 33, 53, 57 umfasst eine eigene Geschossdurchtrittsöffnung 41 koaxial zu der Geschosseintrittsöffnung 15 und der Geschossaustrittsöffnung 11.

Von der Schlitzbefestigung erstreckt sich die dritte Schallprallwand 57 annährend vollständig zum gegenüberliegenden Ende und bildet dort eine axiale Bypassöffnung 61, welche in die Geschossdurchtrittsöffnung 41 radial mündet. In Kombination mit der axialen Bypassöffnung 61 ist dieser gegenüberliegend ein weiterer Typ Austauschöffnung 67 in dem Innenrohr 5 ausgebildet, die der Bypassöffnung 61 der Schallprallwand 57 radial gegenüberliegt, wobei die weitere Austauschöffnung als zweite Austauschöffnung 67 bezeichnet wird. Die zweite Austauschöffnung 67 hat eine in Umfangsrichtung erstreckende Langform, deren Enden abgerundet sind.

Das in die Kanalendkammer 55 gelangende Mündungsgas, das über die Geschossdurchtrittsöffnung 41 von der Kanalzwischenkammer 51 in die Kanalendkammer 55 eintritt, wird durch die dritte Schallprallwand 57 zumindest teilweise radial nach außen umgelenkt und gelangt in die zweite Austauschöffnung 67 in den Ringraum 23. Auch dieses Mündungsgas kann über den Ringraum 23 und den jeweiligen Entlüftungsöffnungen 25 an die Außenseite des Schalldämpfers 1 gelangen.

Mit dem erfindungsgemäßen Schalldämpfer 1 und der Anordnung eines kontinuierlichen Ringraums 23 von der einen Stirnseite 13 zur anderen Stirnseite 7 als kontinuierliches Volumen um den im Innenrohr 5 verblendeten Geschosskanal 21 wird zum Einen erreicht, dass insbesondere bei Einsatz eines absorbierenden Füllmaterials, wie Metallschaum, Drahtgeflecht, etc. zum Einen eine große Absorptionsdämpfung erreicht wird, andererseits die Funkenbildung bereits im Verlauf der Geschossflugrichtung G anfänglich ausgelöscht und reduziert werden, so dass an den Entlüftungsöffnungen 25 eine Entlüftungsoption besteht, insbesondere wenn mehrere Schüsse von der Schusswaffe in kurzen Abständen hintereinander abgegeben werden. Ein sogenannter Gasstau innerhalb des Schalldämpfers 1, der auch dazu führt, dass der Schalldämpfer 1 überhitzt wird und Funkenbildung unterstützt wird, wird aufgrund der weiteren Entlüftung über die Entlüftungsöffnungen 25 verbessert.

Vor allem verhindern die Entlüftungsöffnungen einen Gasstau im System einer Schusswaffe mit Schalldämpfer. Somit kann der Repetiervorgang problemlos funktionieren.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### Bezugszeichenliste

- 1: Schalldämpfer
- 3: Außenrohr
- 5: Innenrohr
- 7: Stirnendwand
- 11: Geschossaustrittsöffnung
- 13: Stirnwand
- 15: Geschosseintrittsöffnung
- 17: Mündungsbremse
- 19: lösbare Befestigungseinrichtung
- 21: Geschosskanal
- 23: Ringraum
- 25: Entlüftungsöffnungen
- 31: Kanalexpansionskammer
- 33: erste Schallprallwand
- 35: Befestigungsstift
- 37: Zentralabschnitt
- 41: Geschossdurchtrittsöffnung
- 43: wabenzellenförmige Austauschöffnung
- 45: Geschosskanal
- 51: Kanalzwischenkammer
- 53: zweite Schallprallwand
- 55: Kanalendkammer
- 57: dritte Schallprallwand
- 61: Bypassöffnung
- 63: Befestigungsschlitz
- 67: zweite Austauschöffnung
- a: Radialabstand
- D: Außendurchmesser
- G: Geschossflugrichtung

## Patentansprüche

1. Schalldämpfer für eine Schusswaffe mit einem Außenrohr (3), das einen Hohlkörper des Schalldämpfers (1) begrenzt, einem in dem Hohlkörper angeordneten Innenrohr (5), das innenseitig einen Geschosskanal (21) in Radialrichtung begrenzt und wenigstens ein Schallreflektions- und/oder -absorptionselement, wie eine Schallprallwand mit Geschossdurchtrittsöffnung (41), trägt, wobei das Außenrohr (3) und das Innenrohr (5) einen Ringraum (23) begrenzen, in dem gegebenenfalls schallabsorbierendes Füllmaterial und/oder eine schallabsorbierende Auskleidung angeordnet sind, einer der Schusswaffe zugewandten Stirnwand (13) mit einer Geschosseintrittsöffnung (15) und einer von der Schusswaffe abgewandten Stirnendwand (7) mit einer Geschossaustrittsöffnung (11), wobei in dem Innenrohr (5) wenigstens eine Austauschöffnung (43, 67) für einen Gasaustausch zwischen dem Geschosskanal (21) und dem Ringraum (23) ausgebildet ist und in der Stimendwand (7) zusätzlich wenigstens eine Entlüftungsöffnung (25) ausgebildet ist und der Ringraum (23) eine Gas-Kommunikation zwischen der wenigstens einen Austauschöffnung (43, 67) und der wenigstens einen Entlüftungsöffnung (25) bereitstellt, **dadurch gekennzeichnet, dass** der Ringraum (23) derart gestaltet ist, dass innerhalb des Ringraums (23) über die wenigstens eine Austauschöffnung (43, 67) eingeströmtes Mündungsgas den Ringraum (23) an der wenigstens einen Entlüftungsöffnung (25) unmittelbar verlassen kann.

2. Schalldämpfer nach Anspruch 1, bei dem das Innenrohr (5) den Ringraum (23) derart begrenzt, dass in den Hohlkörper einströmendes Gas ausschließlich über den Geschosskanal (21) und die wenigstens eine Austauschöffnung (43, 67) in den Ringraum (23) gelangt.

3. Schalldämpfer nach Anspruch 1 oder 2, bei dem sich der Ringraum (23) im Wesentlichen über die gesamte Länge des Schalldämpfers (1) zwischen den Stirnwänden (7, 13) im Wesentlichen barrierefrei erstreckt und/oder in dem Ringraum (23) eine oder mehrere Radialwände zum Unterteilen des Ringraums (23) in mehrere Ringraumabteile angeordnet ist/sind, in denen Füllmaterialien und/oder Auskleidungen untergebracht sind, wobei die wenigstens eine Radialwand perforiert oder wenigstens einen Übergangsdurchgang zwischen benachbarten Ringraumabteilen aufweist.

4. Schalldämpfer nach einem der vorstehenden Ansprüche, bei dem der Ringraum (23) konzentrisch vollständig das Innenrohr (5) umläuft und/oder ein Radialabstand zwischen dem Außenrohr (3) und dem Innenrohr (5) kleiner als der Radius des zylindrischen Innenrohrs (5) ist und bei dem der Radialabstand zwischen dem Außenrohr (3) und dem Innenrohr (5) in Umfangsrichtung und/oder in Geschossflugrichtung des Ringraums (23) konstant ist und/oder das Außenrohr (3) und das Innenrohr (5) ein zylindrisches Metallrohr mit einer Wanddicke von wenigstens 0,5 mm und höchstens 10 mm ist.

5. Schalldämpfer nach eine der vorstehenden Ansprüche, bei dem der Geschosskanal (21) in mehrere Kanalabteile unterteilt ist und/oder bei dem das Innenrohr im Verlauf einer an die Geschosszutrittsöffnung anschließende Kanalexpansionskammer (31) wenigstens eine Austauschöffnung (43) mit einem zumindest teilweise geradlinigen Öffnungsrand ausbildet, wobei die wenigstens eine Austauschöffnung (43) im Bereich der Kanalexpansionskammer (31) mehreckig gestaltet ist, wobei mehrere in Axialrichtung versetzte Reihen Austauschöffnungen (43) im Bereich der Kanalexpansionskammer (31) in dem Innenrohr (5) ausgebildet sind, wobei jede Reihe mehrere in Umfangsrichtung versetzte Austauschöffnungen (43) umfasst, wobei axial benachbarte Austauschöffnungen (43) von axial benachbarten Reihen in Umfangsrichtung zueinander versetzt sind.

6. Schalldämpfer nach Anspruch 5, bei dem die Kanalexpansionskammer (31) in axialer Geschossflugrichtung durch ein erstes Schallreflexionselement mit Geschossdurchtrittsöffnung (G) begrenzt ist, das als Schallprallplatte (33) ausgestaltet ist, und/oder einen die Geschossdurchtrittsöffnung (41) bildenden Zentralbereich (37) aufweist, der trichterförmig hin zur Geschossdurchtrittsöffnung (41) verjüngend ausgebildet ist, wobei die Verjüngungsrichtung der Geschossflugrichtung (G) entgegengesetzt ist, und/oder bei dem an einem ersten, die Kanalexpansionskammer (31) in axialer Geschossflugrichtung begrenzenden Schallreflektionselement mit Geschossdurchtrittsöffnung (41) eine Kanalzwischenkammer (51) anschließt, in der wenigstens eine zweite Austauschöffnung (43) in dem Innenrohr (5) eingebracht ist und/oder die von einem zweiten Schallreflektionselement mit Geschossdurchtrittsöffnung (41) in axialer Geschossflugrichtung (G) begrenzt ist, wobei das zweite Schallreflektionselement als Schallprallplatte (53) ausgestaltet ist und/oder einen die Geschossdurchtrittsöffnung (41) bildenden Zentralbereich (37) aufweist, der trichterförmig, hin zur Geschossdurchtrittsöffnung (41) verjüngend ausgebildet ist, wobei die Verjüngungsrichtung der Geschossflugrichtung (G) entgegengesetzt ist und/oder das zweite Schallreflektionselement im Wesentlichen gleich zum ersten Schallreflektionselement gestaltet ist.

7. Schalldämpfer nach einem der vorstehenden Ansprüche, bei dem an dem Innenrohr (5) wenigstens ein sich radial nach innen erstreckendes Schallreflektionselement getragen ist, wobei das wenigstens eine Schallreflektionselement mit einer Geschossdurchtrittsöffnung (41) versehen ist und/oder auf axialer Höhe des Schallreflektionselements eine weitere Austauschöffnung in dem Innenrohr (5) angeordnet ist, die sich bezüglich der axialen Lage des Schallreflektionselements axial flugaufwärts und flugabwärts über das Schallreflektionselement hinaus erstreckt, wobei das Schallreflektionselement an dem Innenrohr (5) befestigt ist und/oder sich über die Geschossflugachse (G) hinaus hin zur zweiten Austauschöffnung (67) derart erstreckt, dass Mündungsgas, das das Schallreflektionselement passiert, radial nach außen in die Ringraum (23) umgelenkt wird.

8. Schalldämpfer nach einem der vorstehenden Ansprüche, bei dem das Schallabsorptions- und/oder -reflexionselement mittels eines Pass- oder Pressstifts (35) an dem Innenrohr (5) lösbar befestigt ist, wobei ein Pass- oder Presselement oder -stift (35) in eine passende Aussparung oder Bohrung in dem Innenrohr (5) eingesetzt ist und/oder wobei das Schallreflexions- und/oder -absorptionselement in einer Schlitzaussparung des Innenrohrs (5) fest eingesetzt ist.

9. Schalldämpfer nach einem der vorstehenden Ansprüche, bei dem eine von der Stirnendwand (7) begrenzte Kanalendkammer (55) radial durch das Innenrohr (5) begrenzt ist, in dem wenigstens ein weiteres Schallreflektionselement mit Geschossdurchtrittsöffnung (41) vorgesehen ist, wobei das Schallreflektionselement neben der Geschossdurchtrittsöffnung (41) eine Bypass-Öffnung (61) im Wesentlichen auf radialer Höhe des Innenrohrs (5) aufweist, die mit einer Ausgangsöffnung (67) in dem Innenrohr derart kombiniert ist, dass Mündungsgas zumindest teilweise an dem Schallreflektionselement radial nach außen zu der Bypass-Öffnung (61) umgelenkt und zumindest teilweise über die Ausgangsöffnung (67) in den Ringraum eingeleitet werden.

10. Schalldämpfer nach einem der vorstehenden Ansprüche, bei dem mehr als zwei oder drei Entlüftungsöffnungen (25) an der Stirnendwand (7) eingebracht sind, die eine bogenförmige Langlochform aufweisen und/oder die wenigstens eine langlochförmige Entlüftungsöffnung (25) in dessen Durchlassrichtung eine kontinuierliche Langlocherstreckung aufweist, wobei eine gemeinsame Bogenlinie der Entlüftungsöffnungen (25) auf einer Kreisbahn konzentrisch zur Mittelachse des Schalldämpfers (1) liegt, wobei eine konstante Lochbreite der langlochförmigen Entlüftungsöffnung (25) kleiner als die größte Querschnittsabmessung der Geschossaustrittsöffnung (41) ist und/oder eine Lochbreite der langlochförmigen Entlüftungsöffnung (25) kleiner als ein Fünftel, ein Sechstel oder ein Siebtel des Außendurchmessers des Außenrohrs ist.

11. Schalldämpfer nach einem der vorstehenden Ansprüche, bei dem das Innenrohr unmittelbar an einer Innenseite der Stirnendwand (7), die Geschossaustrittsöffnung (11) umgreifend, anschließt, sodass sämtliches, in den Hohlkörper des Schalldämpfers (1) eintretendes Mündungsgas über die Geschosseintrittsöffnung (15) in den Geschosskanal (21) gelangt und/oder an einer Innenseite der Stirnendwand (7) gasdicht befestigt ist, sodass Mündungsgas ausschließlich über die wenigstens eine Austauschöffnung (43, 67) in den Ringraum (23) gelangt, und/oder bei dem sich das Innenrohr (5) entlang der gesamten Axiallängserstreckung des Hohlkörpers hin zur Geschossaustrittsöffnung (11) erstreckt und/oder das Innenrohr (5) an einer Innenseite der Stirnendwand (7) gasdicht befestigt ist, sodass Mündungsgas zwischen dem Ringraum (23) und dem Geschosskanal ausschließlich über die wenigstens eine Austauschöffnung (43, 67) hin und her strömen kann, und/oder bei dem Verhältnis zwischen geschlossener Wandfläche des Innenrohres (5) und Durchtrittsquerschnittsfläche der wenigstens einen Austauschöffnung (43) in der Stirnendwand größer als 1 ist.

12. Schalldämpfer nach einem der vorstehenden Ansprüche, bei dem das schallabsorbierende Füllmaterial ein poriges Material aus Metall oder einem anderen thermisch beständigen Material gebildet ist.

## Claims

1. A silencer for a firearm with an outer tube (3) margining a hollow body of the silencer (1), an inner tube (5) arranged in the hollow body, which margins a projectile channel (21) on the inside in the radial direction and supports at least one sound-reflecting and/or -absorbing element, such as a sound impact wall with projectile passage opening (41), wherein the outer tube (3) and the inner tube (5) margin an annular space (23) in which sound-absorbing filler material and/or a sound-absorbing lining are arranged, a front wall (13) facing the firearm with a projectile entry opening (15) and a front end wall (7) facing away from the firearm with a projectile exit opening (11), wherein at least one exchange opening (43, 67) is formed in the inner tube (5) for a gas exchange between the projectile channel (21) and the annular space (23) and at least one vent opening (25) is additionally formed in the front end wall (7) and the annular space (23) provides a gas communication between the at least one exchange opening and the at least one vent opening (25), **characterized in that** the annular space (23) is formed in such a way that inside the annular space (23), muzzle gas flowed into the at least one exchange opening (43, 67) can directly leave the annular space at the at least one venting opening (25).

2. A silencer according to claim 1, in which the inner tube (5) margining the annular space (23) in such a way that gas flowing into the hollow body reaches the annular space (23) exclusively through the projectile channel (21) and the at least one exchange opening (43, 67).

3. A silencer according to claim 1 or 2, in which the annular space (23) extends substantially barrier-free substantially over the entire length of the silencer (1) between the front walls (7, 13) and/or one or more radial walls is/are arranged in the annular space (23) to divide the annular space (23) in multiple annular space compartments in which filling materials and/or linings are placed, wherein the at least one radial wall is perforated or comprises at least one transition passage between adjacent annular space compartments.

4. A silencer according to one of the preceding claims, in which the annular space (23) concentrically completely circulates the inner tube (5) and/or a radial distance between the outer tube (3) and the inner tube (5) is smaller than the radius of the cylindrical inner tube (5) and in which the radial distance between the outer tube (3) and the inner tube (5) in circumferential direction and/or in projectile flight direction of the annular space (23) is constant and/or the outer tube (3) and the inner tube (5) is a cylindrical metal tube with a wall thickness of at least 0.5 mm and at the most 10 mm.

5. A silencer according to one of the preceding claims, in which the projectile channel (21) is divided into multiple channel compartments and/or in which the inner tube forms, in the course of a channel expansion chamber (31) connecting to the projectile entry opening, at least one exchange opening (43) with an at least partially linear opening border, wherein the at least one exchange opening (43) in the area of the channel expansion chamber (31) is designed polygonal wherein multiple rows of exchange openings (43) being displaced in axial direction are formed in the area of the channel expansion chamber (31) in the inner tube (5), wherein each row comprises multiple exchange openings (43) being displaced in circumferential direction wherein axially adjacent exchange openings (43) are displaced to axially adjacent rows in circumferential direction.

6. A silencer according to claim 5, in which the channel expansion chamber (31) is margined in axial projectile flight direction by an first sound reflection element with projectile passage opening (G) which is designed as sound impact plate (33) and/or comprises a central section (37) forming a projectile passage opening (41) which central section is funnel-formed tapering to the projectile passage opening (41), wherein the tapering direction is opposite to the projectile flight direction (G), and/or in which a channel intermediate chamber (51) connects to a first sound reflection element with projectile passage opening (41) margining the channel expansion chamber (31) in axial projectile flight direction in which at least a second exchange opening (43) is formed into the inner tube (5) and/or which is margined by a second sound reflection element with projectile passage opening (41) in axial projectile flight direction (G), wherein the second sound reflection element is formed as sound impact plate (53) and/or comprises a central section (37) forming the projectile passage opening (41) which is formed funnel-shaped, tapering to the projectile passage opening (41), wherein the tapering direction is opposite to the projectile flight direction (G) and/or the second sound reflection element is substantially equally designed to the first sound reflection element.

7. A silencer according to one of the preceding claims, in which at least one sound reflection element extending radially to the inside is supported by the inner tube (5), wherein the at least one sound reflection element is provided with a projectile passage opening (41) and/or an additional exchange opening is arranged in the inner tube (5) on the axial height of the sound reflection element which extends axially flight upwards and flight downwards in excess of the sound reflection element with respect to the axial position of the sound reflection element, wherein the sound reflection element is attached to the inner tube (5) and/or extends in excess of the projectile flight axis (G) towards the second exchange opening (67) in such a way that muzzle gas passing the sound reflection element is deflected radially to the outside in the annular space (23).

8. A silencer according to one of the preceding claims, in which the sound-absorbing and/or reflection element is preferably removably attached to the inner tube (5) via a dowel pin or a press pin, wherein a dowel or press element or pin (35) is inserted into a suitable recess or bore respectively in the inner tube (5) and/or wherein the sound reflection and/or absorbing element is firmly inserted into a slit recess of the inner tube (5).

9. A silencer according to one of the preceding claims, in which a channel end chamber (55) being margined by the front end wall (7) is radially margined by the inner tube (5) in which inner tube at least one additional sound reflection element with projectile passage opening (41) is provided, wherein sound reflection element comprises a bypass opening (61) adjacent to the projectile passage opening (41) substantially on the radial height of the inner tube (5) which is combined with an exit opening (67) in the inner tube in such a way that muzzle gas is at least partially deflected at the sound reflection element radially to the outside to the bypass opening (61) and at least partially introduced into the annular space via the exchange opening (67).

10. A silencer according to one of the preceding claims, in which more than two or three venting openings (25) are formed into the front end wall (7) which comprises a particularly arc-shaped long hole form, and/or the at least one long hole-shaped venting opening (25) comprises a continuous long hole extension in the passage direction thereof, wherein a collective arc line of the venting openings (25) lies on a circuit being concentric to the middle axis of the silencer (1), wherein a constant hole width of the long hole-shaped venting opening (25) is smaller than the largest cross-sectional dimension of the projectile exit opening (41) and/or a hole width of the long hole shaped venting opening (25) is smaller than one fifth, one sixth, or one seventh of the outer diameter of the outer tube.

11. A silencer according to one of the preceding claims, in which the inner tube directly connects to an inside of the front end wall (7) encompassing the projectile exit opening (11) such that the entire muzzle gas entering the hollow body of the silencer (1) reaches the projectile channel (21) via the projectile entry opening (15), and/or is attached gastight to an inside of the front end wall (7) such that muzzle gas reaches the annular space exclusively via the at least one exchange opening (43, 67), and/or in which the inner tube (5) extends along the entire axial length extension of the hollow body towards the projectile exit opening (11), and/or the inner tube (5) is attached gastight to an inner side of the front end wall (7) such that in particular muzzle gas between the annular space (23) and the projectile channel can exclusively flow back and forth via the at least one exchange opening (43, 67), and/or in which the ratio between closed wall surface of the inner tube (5) and passage cross-section surface of the at least one exchange opening (43) in the front end wall is larger than 1.

12. A Silencer according to one of the preceding claims, in which the sound-absorbing filling material is a porous material is formed from metal or another thermally resistant material.

## Revendications

1. Silencieux pour une arme à feu avec un tube extérieur (3), qui délimite un corps creux du silencieux (1), un tube intérieur (5) disposé dans le corps creux, qui délimite intérieurement un conduit de projectile (21) en direction radiale et porte au moins un élément de réflexion et/ou d'absorption de bruit, comme une paroi d'impact du bruit avec ouverture de passage de projectile (41), sachant que le tube extérieur (3) et le tube intérieur (5) délimitent un espace annulaire (23) dans lequel sont disposés le cas échéant un matériau de remplissage absorbant le bruit et/ou un revêtement absorbant le bruit, une paroi frontale (13) tournée vers l'arme à feu avec une ouverture d'entrée du projectile (15) et une paroi d'extrémité frontale (7) opposée à l'arme à feu avec une ouverture de sortie de projectile (11), sachant que dans le tube intérieur (5) est constituée au moins une ouverture d'échange (43, 67) pour un échange des gaz entre le conduit de projectile (21) et l'espace annulaire (23) et dans la paroi d'extrémité frontale (7) est constituée en plus au moins une ouverture de ventilation (25) et l'espace annulaire (23) fournit une communication des gaz entre au moins une ouverture d'échange (43, 67) et au moins une ouverture de ventilation (25), **caractérisé en ce que** l'espace annulaire (23) est structuré de telle manière qu'à l'intérieur de l'espace annulaire (23) les gaz de bouche admis peuvent directement quitter l'espace annulaire (23) sur au moins une ouverture de ventilation (25) par le biais d'au moins une ouverture d'échange (43, 67).

2. Silencieux selon la revendication 1, pour lequel le tube intérieur (5) délimite l'espace annulaire (23) de telle manière que les gaz affluant dans le corps creux ne parviennent exclusivement dans l'espace annulaire (23) que par le conduit de projectile (21) et au moins une ouverture d'échange (43, 67).

3. Silencieux selon la revendication 1 ou 2, pour lequel l'espace annulaire (23) s'étend pour l'essentiel sur toute la longueur du silencieux (1) entre les parois frontales (7, 13) pour l'essentiel sans barrière et/ou une ou plusieurs parois radiales est/sont disposée(s) dans l'espace annulaire (23) pour subdiviser l'espace annulaire (23) en plusieurs compartiments d'espace annulaire dans lesquels sont logés des matériaux de remplissage et/ou des revêtements, sachant qu'au moins une paroi radiale est perforée ou comporte au moins un passage de transfert entre les compartiments d'espace annulaire adjacents.

4. Silencieux selon l'une quelconque des revendications précédentes, pour lequel l'espace annulaire (23) entoure complètement de façon concentrique le tube intérieur (5) et/ou un espacement radial entre le tube extérieur (3) et le tube intérieur (5) est plus petit que le rayon du tube intérieur (5) cylindrique et pour lequel l'espacement radial entre le tube extérieur (3) et le tube intérieur (5) dans la direction périphérique et/ou dans la direction de la trajectoire de projectile de l'espace annulaire (23) est constant et/ou le tube extérieur (3) et le tube intérieur (5) est un tube métallique cylindrique avec une épaisseur de paroi d'au moins 0,5 mm et au maximum de 10 mm.

5. Silencieux selon l'une quelconque des revendications précédentes, pour lequel le conduit de projectile (21) est subdivisé en plusieurs compartiments de conduit et/ou pour lequel le tube intérieur constitue dans le profil d'une chambre d'expansion de conduit (31) se raccordant à l'ouverture d'accès de projectile, au moins une ouverture d'échange (43) avec un bord d'ouverture au moins en partie linéaire, sachant qu'au moins une ouverture d'échange (43) est structurée de façon polygonale dans la zone de la chambre d'expansion de conduit (31), sachant que plusieurs ouvertures d'échange (43) en rangées décalées dans la direction axiale sont constituées dans la zone de la chambre d'expansion de conduit (31) dans le tube intérieur (5), sachant que chaque rangée comprend plusieurs ouvertures d'échange (43) décalées dans la direction périphérique, sachant que les ouvertures d'échange (43) axialement adjacentes sont décalées les unes des autres dans la direction périphérique des rangées axialement adjacentes.

6. Silencieux selon la revendication 5, pour lequel la chambre d'expansion de conduit (31) est délimitée dans la direction axiale de trajectoire de projectile par un premier élément de réflexion de bruit avec une ouverture de passage de projectile (G), qui est constitué comme plaque d'impact de bruit (33) et/ou comporte une zone centrale (37) formant l'ouverture de passage de projectile (41), qui est constituée en forme d'entonnoir se rétrécissant vers l'ouverture de passage de projectile (41), sachant que la direction du rétrécissement de la direction de trajectoire de projectile (G) est en sens inverse et/ou pour lequel une chambre intermédiaire de conduit (51) se raccorde à un premier élément de réflexion de bruit avec ouverture de passage de projectile (41) délimitant la chambre d'expansion de conduit (31) dans la direction axiale de trajectoire de projectile, dans laquelle au moins une deuxième ouverture d'échange (43) est aménagée dans le tube intérieur (5) et/ou qui est délimitée dans la direction axiale de trajectoire de projectile (G) par un deuxième élément de réflexion du bruit avec ouverture de passage de projectile (41), sachant que le deuxième élément de réflexion de bruit est constitué comme une plaque d'impact de bruit (53) et/ou comporte une zone centrale (37) formant l'ouverture de passage de projectile (41), qui est constituée en forme d'entonnoir se rétrécissant vers l'ouverture de passage de véhicule (41), sachant que la direction du rétrécissement de la direction de trajectoire de projectile (G) est en sens inverse et/ou le deuxième élément de réflexion de bruit est structuré pour l'essentiel de façon identique au premier élément de réflexion de bruit.

7. Silencieux selon l'une quelconque des revendications précédentes, pour lequel au moins un élément de réflexion de bruit s'étendant radialement vers l'intérieur est supporté sur le tube intérieur (5), sachant qu'au moins un élément de réflexion de bruit est doté d'une ouverture de passage de projectile (41), et/ou une autre ouverture d'échange à hauteur axiale de l'élément de réflexion de bruit est disposée dans le tube intérieur (5), qui s'étend axialement en amont de la trajectoire et en aval de la trajectoire au-delà de l'élément de réflexion de bruit par rapport à la position axiale de l'élément de réflexion de bruit, sachant que l'élément de réflexion de bruit est fixé au tube intérieur (5) et/ou s'étend au-delà de l'axe de trajectoire de projectile (G) vers la deuxième ouverture d'échange (67) de telle manière que les gaz de bouche, qui passent l'élément de réflexion de bruit, sont déviés dans l'espace annulaire (23) radialement vers l'extérieur.

8. Silencieux selon l'une quelconque des revendications précédentes, pour lequel l'élément d'absorption de bruit et/ou de réflexion de bruit est fixé de façon amovible sur le tube intérieur (5) au moyen d'une goupille d'ajustage ou de pression (35), sachant qu'un élément ou goupille d'ajustage ou de pression (35) est introduit dans un évidement ou trou adéquat dans le tube intérieur (5) et/ou sachant que l'élément de réflexion de bruit et/ou d'absorption de bruit est fermement introduit dans un évidement en forme de fente du tube intérieur (5).

9. Silencieux selon l'une quelconque des revendications précédentes, pour lequel une chambre d'extrémité de conduit (55) délimitée par la paroi d'extrémité frontale (7) est délimitée radialement par le tube intérieur (5) dans lequel au moins un autre élément de réflexion de bruit avec ouverture de passage de projectile (41) est prévu, sachant que l'élément de réflexion de bruit comporte à côté de l'ouverture de passage de projectile (41) une ouverture de dérivation (61) pour l'essentiel à hauteur radiale du tube intérieur (5), qui est combinée avec une ouverture de sortie (67) dans le tube intérieur de telle manière que les gaz de bouche sont déviés au moins en partie sur l'élément de réflexion de bruit radialement vers l'extérieur vers l'ouverture de dérivation (61) et sont introduits au moins en partie dans l'espace annulaire par l'ouverture de sortie (67).

10. Silencieux selon l'une quelconque des revendications précédentes, pour lequel plus de deux ou trois ouvertures de ventilation (25) sont aménagées sur la paroi d'extrémité frontale (7), qui comportent une forme de trou oblong cintrée et/ou au moins une ouverture de ventilation en forme de trou oblong (25) comporte dans sa direction de passage une extension de trou oblong continue, sachant qu'une ligne de cintrage commune des ouvertures de ventilation (25) se situe sur une trajectoire circulaire de façon concentrique à l'axe médian du silencieux (1), sachant qu'une largeur de trou constante de l'ouverture de ventilation en forme de trou oblong (25) est plus petite que la dimension de section maximale de l'ouverture de passage de projectile (41) et/ou une largeur de trou de l'ouverture de ventilation en forme de trou oblong (25) est plus petite qu'un cinquième, un sixième ou un septième du diamètre extérieur du tube extérieur.

11. Silencieux selon l'une quelconque des revendications précédentes, pour lequel le tube intérieur se raccorde directement à un côté intérieur de la paroi d'extrémité frontale (7), en entourant l'ouverture de sortie de projectile (11), de telle manière que tous les gaz de bouche pénétrant dans le corps creux du silencieux (1) parviennent par l'ouverture de passage de projectile (15) dans le conduit de projectile (21) et/ou est fixé étanche aux gaz à un côté intérieur de la paroi d'extrémité frontale (7) de telle manière que les gaz de bouche ne parviennent exclusivement dans l'espace annulaire (23) que par au moins une ouverture d'échange (43, 67) et/ou pour lequel le tube intérieur (5) s'étend le long de toute l'extension longitudinale axiale du corps creux vers l'ouverture de sortie de projectile (11) et/ou le tube intérieur (5) est fixé étanche aux gaz à un côté intérieur de la paroi d'extrémité frontale (7) de telle manière que les gaz de bouche ne peuvent exclusivement s'écouler dans les deux sens qu'entre l'espace annulaire (23) et le conduit de projectile par au moins une ouverture d'échange (43, 67) et/ou pour lequel le rapport entre la surface de paroi fermée du tube intérieur (5) et la surface de section de passage d'au moins une ouverture d'échange (43) dans la paroi d'extrémité frontale est plus grand que 1.

12. Silencieux selon l'une quelconque des revendications précédentes, pour lequel le matériau de remplissage absorbant le bruit est formé d'un matériau poreux de métal ou d'un autre matériau thermiquement résistant.
